# FASCICULE DE BREVET EUROPEEN

(11) **EP 4 121 370 B1**
(45) Date de publication et mention de la délivrance du brevet: **24.04.2024**
(21) Numéro de dépôt: 21712821.4
(22) Date de dépôt: 18.03.2021
(51) Int. Cl.: B65D 83/22, B65D 83/20, B65D 83/46

(54) **TÊTE DE DISTRIBUTION DU TYPE À GÂCHETTE**
AUSLÖSERARTIGER VERTEILERKOPF
TRIGGER TYPE DISTRIBUTION HEAD

(30) Priorité: 18.03.2020 FR 2002669
(43) Date de publication de la demande: 25.01.2023
(73) Titulaire: Lindal France SAS, 54150 Val de Briey (FR)
(72) Inventeur: BODET, Hervé, 55100 Verdun (FR); GAILLARD, Eric, 55320 Dieue sur Meuse (FR)
(74) Mandataire: Vièl, Frédérique
(86) Numéro de dépôt international: PCT/EP2021/056983
(87) Numéro de publication internationale: WO 2021/185981

(56) Documents cités:
- EP-A1- 1 661 822
- DE-A1-102014 016 261
- DE-U1-202009 018 628
- US-A1- 2007 290 006
- US-A1- 2010 237 106

## Description

L'invention concerne une tête de distribution du type à gâchette pour actionner une tige d'une valve d'un récipient sous pression. La tête de distribution comprend
(i) un insert muni d'une surface de came et de moyens de coopération pour coopérer avec la tige de la valve du récipient pour actionner la valve quand la surface de came est déplacée en direction du récipient sous pression,
(ii) une bague sur laquelle est articulé
(iii) un levier de sorte que le levier peut pivoter par rapport à ladite bague autour d'un axe de pivotement.

Le levier est muni d'une gâchette et d'au moins un suiveur de came configuré pour suivre la surface de came quand ils sont déplacés l'un par rapport à l'autre. La tête de distribution est configurée pour permettre une rotation relative du levier par rapport à la surface de came autour d'un axe principal entre une position fermée dans laquelle le ou les suiveurs de came ne peuvent pas déplacer la surface de came vers le récipient pour actionner la valve, et une position ouverte dans laquelle le ou les suiveurs de came peuvent appuyer sur la surface de came et la déplacer vers le récipient en actionnant la valve.

De telles têtes de distribution sont déjà connues et sont couramment utilisées pour des valves dites à gros débit dont la tige de sortie (stem) est basculée pour libérer de gros orifices.

Le document US 2007/290006 A1 décrit une tête de distribution comprenant un insert muni d'une surface de came, une bague sur laquelle prend appui un levier muni d'une gâchette, et un suiveur de came configuré pour suivre la surface de came. La tête de distribution est configurée pour permettre une rotation relative du levier par rapport à la surface de came entre une position fermée dans laquelle le suiveur de came ne peut pas déplacer la surface de came vers le récipient pour actionner la valve, et une position ouverte dans laquelle le suiveur de came peut appuyer sur la surface de came et la déplacer vers le récipient en actionnant la valve. L'axe de pivotement du levier est déplacé d'une position haute (position fermée) à une position basse (position ouverte) en faisant tourner une bague contre laquelle prend appui le levier. La bague portant le levier se déplace en translation verticale par vissage sur une virole.

Le document US 2010/237,106 A1 présente une tête de distribution comprenant un insert muni d'une surface de came et de moyens pour coopérer avec le stem de la valve, une bague sur laquelle est articulé un levier muni d'une gâchette et de deux suiveurs de came. Le levier peut tourner par rapport à la surface de came entre une position fermée et une position ouverte. La bague est fixe et l'insert est rotatif.

L'objectif de l'invention est de développer une nouvelle tête de distribution qui soit économique à fabriquer et qui fonctionne de façon fiable. Un autre objectif est de permettre de s'assurer de l'intégrité du produit lors de sa première utilisation.

Cet objectif est atteint avec une tête de distribution dans laquelle l'insert est configuré pour être bloqué en rotation par rapport au récipient et à la tige de la valve, la bague est une bague de réglage qui est configurée pour tourner par rapport au récipient et à l'insert autour de l'axe principal pour amener le levier et le ou les suiveurs de came en position ouverte ou fermée. La surface de came a au moins une rampe inclinée par rapport à un plan radial perpendiculaire à l'axe principal (A) de sorte à relier deux points décalés angulairement et situés dans deux plans décalés axialement par rapport à l'axe principal.

L'axe de pivotement du levier est de préférence fixe sur la bague.

La tête de distribution est de préférence munie de moyens d'inviolabilité configurés pour montrer que la tête de distribution n'a encore jamais servi.

L'insert peut être muni
- d'une couronne munie de moyens de fixation pour la fixer sur le récipient sous pression de sorte à être bloquée en rotation par rapport au récipient sous pression,
- de la surface de came, et
- d'une canule configurée pour s'emmancher sur la tige du récipient sous pression, la surface de came entourant la canule à proximité de l'une de ses extrémités, l'autre extrémité de la canule constituant une ouverture de sortie pour le produit.

La couronne comprend au moins une gorge de guidage axiale, et la surface de came peut être munie d'au moins une languette s'étendant radialement en s'écartant de la couronne, la ou les languettes étant alors configurées chacune pour pénétrer et coulisser dans la ou l'une des gorges de guidage. Ces languettes et ces gorges de guidage permettent que la surface de came et la couronne soient deux pièces distinctes tout en garantissant que la surface de came ne puisse pas tourner, ou pratiquement pas tourner, par rapport à la tige de la valve du récipient sous pression.

Quand l'insert est muni de languettes et de gorges de guidage correspondantes, les moyens d'inviolabilité peuvent être constitués par au moins un pont qui est rompu lors de la première utilisation. La surface de came peut notamment être reliée à la couronne par le ou les ponts qui sont chacun situés entre l'extrémité d'une des languettes et le fond d'une des gorges de guidage de sorte que lorsque le ou les ponts sont rompus, la ou les languettes peuvent coulisser dans la ou les gorges de guidage. Il va de soi qu'il serait possible de placer le ou les ponts ailleurs entre la couronne et la surface de came.

Dans un mode de réalisation particulier de l'invention, la surface de came est constituée de deux demi-surfaces de came identiques disposées de façon symétrique par rapport à l'axe principal, et le levier est muni de deux suiveurs de came.

La surface de came, ou chaque demi-surface de came, peut être munie d'au moins deux paliers s'étendant radialement dans deux plans décalés axialement, les deux paliers étant reliés par une rampe. La surface de came ou chaque demi-surface de came est de préférence configurée pour faire pivoter le levier en écartant la gâchette du récipient sous pression lors du passage de la position fermée à la position ouverte par glissement du ou des suiveurs de came sur la surface de came ou les demi-surfaces de came. En suivant la surface de came, ou les demi-surfaces de came, et en glissant sur la rampe en passant du palier le plus proche du récipient sous pression vers le palier plus éloigné, le ou les suiveurs de came se déplacent axialement vers le haut en écartant la gâchette du récipient sous pression. Quand le ou les suiveurs de came ont atteint le palier plus éloigné du récipient sous pression, la gâchette est écartée du récipient sous pression et il est possible de faire pivoter le levier pour actionner la valve. Pour cela, le ou les suiveurs de came appuient sur la surface de came ou les demi-surfaces de came qui se déplacent axialement vers le récipient sous pression et coopèrent avec leurs moyens de coopération avec la valve pour l'ouvrir.

L'insert peut être muni, de préférence dans sa couronne, d'au moins un évidement ouvert radialement vers l'extérieur et doté de deux surfaces de butée, et la bague de réglage est munie d'une nervure s'étendant radialement vers l'intérieur, la nervure étant configurée pour pénétrer dans l'évidement, et les surfaces de butée étant configurées pour limiter la rotation de la bague de réglage par rapport à l'insert en bloquant le mouvement de la nervure dans l'évidement entre deux positions extrêmes.

Pour faciliter le maniement de la bague de réglage, celle-ci peut être munie sur sa face extérieure de moyens de préhension. Il peut s'agir d'une ailette s'étendant radialement vers l'extérieur ou de reliefs.

La couronne de l'insert est de préférence configurée pour prendre place à l'intérieur de la bague de réglage. Pour cela, des moyens de retenue sont prévus pour empêcher un mouvement relatif de la couronne et de la bague de réglage en direction axiale tout en permettant un mouvement relatif de rotation autour de l'axe principal de la valve.

Dans un mode de réalisation particulier, la bague de réglage est munie d'une paroi tubulaire fermée à l'une de ses extrémités par une paroi annulaire formant une ouverture centrale, et d'une paroi incurvée s'étendant axialement, laquelle paroi incurvée est placée sur la surface annulaire à l'opposé de la paroi tubulaire et en entourant partiellement l'ouverture centrale, l'axe de rotation du levier passant par ladite paroi incurvée.

L'axe de rotation du levier peut être constitué d'une part de deux demi-axes et d'autre part de deux paliers, les demi-axes étant placés soit sur la bague de réglage, notamment sur la paroi incurvée, soit sur le levier, et les deux paliers étant placés sur l'autre de ces deux pièces.

L'insert peut être muni de moyens d'attache pour attacher un embout de distribution. Les moyens d'attache sont de préférence constitués d'un pas de vis. Les moyens d'attache sont de préférence situés sur la canule.

Le levier est de préférence muni d'une ouverture oblongue à travers laquelle passe une partie de l'insert, notamment la canule, et/ou un embout de distribution attaché à l'insert, en particulier à la canule.

L'invention est décrite plus en détail ci-dessous à l'aide des figures qui montrent :
1^{er} exemple de réalisation
   - Fig. 1: la tête de distribution de l'invention (a) en vue éclatée et (b) en coupe montée sur un récipient sous pression muni d'une valve gros débit ;
   - Fig. 2: la bague de réglage de la figure 1, (a) vue en perspective et (b) vue en coupe longitudinale ;
   - Fig. 3: l'insert de la figure 1, (a) vu en perspective, (b) vu en coupe longitudinale et (c) vu de dessus ;
   - Fig. 4: le levier de la figure 1, (a) vu en perspective, (b) vu en coupe longitudinale et (c) vu du dessous ;
   - Fig. 5: une vue en coupe montrant la coopération du levier et de l'insert, (a) en position fermée et (b) en position ouverte de la bague de réglage ;
   - Fig. 6: une vue en coupe horizontale de la tête de distribution selon le premier exemple de réalisation ;
2^{ème} exemple de réalisation
   - Fig. 7: un insert pour un deuxième exemple de réalisation (a) vu en perspective, (b) vu en coupe longitudinal au niveau des fentes et (c) vu en perspective et en coupe longitudinale à 45° des fentes ;
   - Fig. 8: une bague de réglage du deuxième exemple de réalisation, vue en perspective ;
   - Fig. 9: une vue en coupe horizontale de la tête de distribution selon le deuxième exemple de réalisation ;
   - Fig. 10: une vue en perspective de l'insert dans lequel une partie de la couronne a été coupée, la surface de came et la canule étant en position enfoncée pour actionner la valve.

L'invention concerne une tête de distribution (1) pour actionner la tige (81) de la valve d'un récipient sous pression (80). La tige (81) est également connue sous l'appellation stem. Il peut s'agir comme dans la figure 1a d'une valve dite « gros débit » avec une tige de valve montée sur un manchon élastique pour permettre une ouverture en basculant la tige hors de son axe longitudinal. Il peut également s'agir d'une valve traditionnelle, mâle ou femelle.

De façon générale, la tête de distribution et ses différents composants présentent une certaine symétrie autour d'un axe principal (A) passant par le conduit de sortie de la tige (81) de la valve à laquelle il est destiné quand la tête de distribution est montée sur un récipient sous pression. Les adjectifs « radial » ou « axial » se rapportent à cet axe principal (A) et sont synonymes de sensiblement « perpendiculaire à l'axe » et sensiblement « parallèle à l'axe ». La tête de distribution est représentée dans les figures en position verticale avec l'ouverture de sortie du produit dirigée vers le haut. Les références spatiales telles que « haut » et « bas », « au-dessus » et « en dessous », « horizontal » et « vertical », utilisées dans la description se rapportent à la tête de distribution ainsi représentée. La tête de distribution peut cependant être utilisée dans toute autre position, et ce qui est représenté « en haut » peut être dans la réalité dans une tout autre position, et notamment se retrouver par exemple « en bas » si la tête de distribution est utilisée tête en bas.

La tête de distribution de l'invention se compose principalement d'une bague de réglage (10, 10'), d'un insert (20, 20') et d'un levier (30) articulé sur la bague de réglage. On peut également prévoir sur l'insert un embout de distribution (40) adapté au produit à distribuer.

Deux exemples de réalisation sont représentés sur les figures. Ces deux exemples étant très proches, seuls l'insert (20') et la bague de réglage (10') sont représentés pour le deuxième exemple de réalisation, le levier et l'embout de distribution restant pratiquement inchangé.

L'insert (20, 20') se compose principalement d'une couronne (21, 21'), d'une surface de came (22, 22') et d'une canule (23, 23').

La couronne (21, 21') est configurée pour fixer l'insert au récipient sous pression (80), par exemple sur le bord roulé de la coupelle (82) de la valve. La couronne (21, 21') est pour cela munie de moyens de fixation (211, 211') qui dans le présent exemple ont la forme d'un jonc destiné à s'encliqueter derrière le bord roulé de la coupelle. Cette fixation est telle que la couronne (21, 21') est fixe par rapport au récipient sous pression (80), et notamment qu'elle ne peut pas tourner autour de l'axe principal (A) en l'absence d'une force supérieure à celle prévue pour un usage normal de la tête de distribution.

De plus, la couronne (21) est munie sur sa surface extérieure de quatre évidements (212, 212') identiques répartis régulièrement sur sa périphérie. Chaque évidement est délimité par deux surfaces de butée radiales verticales (212a, 212b, 212a', 212b'). De plus, il est prévu sur la face intérieure de la couronne quatre gorges de guidage (213, 213') verticales. Dans le premier exemple de réalisation, les gorges de guidage sont placées entre les surfaces de butée (212a, 212b) de deux évidements (212) successifs. Dans le deuxième exemple de réalisation, les évidements (212') sont séparés par de simples nervures verticales dont les deux faces latérales définissent une surface de butée (212a', 212b') de deux évidements successifs. De plus, la couronne (21') du deuxième exemple de réalisation comprend une paroi extérieure tubulaire (214') sur la face extérieure de laquelle sont placés les évidements (212') et une jupe intérieure (215'), également tubulaire, divisée en quatre segments. Chaque segment est relié à la paroi extérieure (214') (i) à son sommet par une paroi de liaison sensiblement horizontale (216') et (ii) dans la partie haute de ses bords longitudinaux par des parois de liaison verticales (217'). La paroi de liaison est commune aux quatre segments et a une forme annulaire. Les gorges de guidage (213') sont situées entre les parois de liaison verticales (216') de deux segments de jupe (215') successifs et la paroi extérieure (214'). Dans les deux exemples de réalisation, le nombre de gorges de guidage n'est pas nécessairement égal à quatre. Il serait bien sûr possible de n'en prévoir qu'une seule. On pourrait également en prévoir deux, trois, cinq, ou six par exemple.

La surface de came (22, 22') se présente en deux parties identiques disposées symétriquement autour de l'axe principal (A). Chaque partie, ou demi-surface de came, a une forme en arc de cercle sensiblement hélicoïdale le long de l'axe principal (A). Dans le présent exemple, chaque demi-surface de came est en escalier et présente deux paliers radiaux (221, 221', 222, 222') s'étendant chacun horizontalement dans un plan radial différent. Les paliers correspondants des deux demi-surfaces se trouvent dans un même plan radial. Le premier palier horizontal (221, 221') se trouve plus près de l'arête inférieure de la couronne (21, 21') et donc de la coupelle de la valve à actionner que le deuxième palier horizontal (222, 222'). Autrement dit, le premier palier horizontal (221, 221') est plus bas que le deuxième palier horizontal (222, 222'). Les deux paliers horizontaux sont reliés entre eux par une rampe (223, 223') à progression continue. En amont du premier palier (221, 221'), donc à l'opposé de la rampe (223, 223'), le premier palier horizontal (221, 221') se poursuit par une première surface d'arrêt (224, 224'), de même que le deuxième palier horizontal (222, 222') se poursuit en aval, donc à l'opposé de la rampe (223, 223'), par une deuxième surface d'arrêt (225, 225').

Au centre de la surface de came se trouve une canule (23, 23') de forme tubulaire et s'étendant axialement en s'écartant de la couronne (21, 21') et de la surface de came (22, 22'). Le diamètre intérieur de la canule est configuré pour emmancher la canule sur la tige (81) du récipient sous pression, de préférence de façon étanche. L'ajustement emmanché de la canule remplit la fonction de moyens de coopération avec la tige (81) de la valve : si la surface de came (22, 22') est déplacée vers la valve et le récipient sous pression, la canule qui est fixée sur la surface de came est déplacée également vers le bas et entraîne avec elle la tige, provoquant l'ouverture de la valve.

De plus, la face extérieure de la canule peut être configurée pour y attacher un embout de diffusion (40). Pour cela, elle peut être munie par exemple de moyens d'attache qui se présentent ici sous la forme d'un pas de vis (231, 231'). Cela permet d'adapter l'embout de diffusion (40) au produit à distribuer et aux applications prévues. L'embout de diffusion peut être fermé par un capuchon (41).

Le bord extérieur de la surface de came peut se prolonger par une jupe (226, 226') tubulaire, cylindrique dans le présent exemple, qui s'étend dans la direction opposée à la canule. Dans le deuxième exemple de réalisation, la jupe s'arrête au niveau des premiers paliers horizontaux (221').

La surface de came (22, 22') peut être reliée à la couronne (21, 21') par des moyens de liaison fragiles, tels que des ponts de matière (24, 24'), de sorte que par exemple une pression exercée vers le bas sur la surface de came (22, 22') suffit à casser ces moyens de liaison (24, 24'). Ces ponts constituent des moyens d'inviolabilité. De plus, on peut configurer la surface de came pour qu'elle soit bloquée en rotation par rapport à la couronne. Dans l'exemple présenté ici, la surface de came (22, 22') est munie de quatre languettes (25, 25') configurées pour coulisser dans des gorges de guidage (213, 213') verticales réalisées dans la face intérieure de la couronne (21, 21'). Dans le premier exemple de réalisation, les languettes (25) et les ponts de matière (24) sont placés sur la jupe (226) tubulaire, en saillant radialement vers l'extérieur. Pour éviter une déformation des languettes (25) lors de la rupture des ponts (24), il est possible de prévoir des renforts, par exemple sous la forme d'équerres (251, 251') placées en appui contre la jupe (226), ou des pattes d'extension (227'), et la languette. Comme pour les gorges de guidage, il serait bien sûr possible de ne prévoir qu'une seule languette, ou un tout autre nombre, notamment deux, trois, cinq, ou six languettes. Avant la première utilisation, les ponts (24, 24') relient chacun l'extrémité libre d'une languette (25, 25') au fond de la gorge de guidage correspondante (213, 213'), de préférence à l'extrémité supérieure de la gorge de guidage (213, 213') et de la couronne (21, 21'). La surface de came (22, 22') et la canule (23, 23') forment de préférence un ensemble d'une seule pièce.

La bague de réglage (10, 10') est constituée d'une paroi tubulaire (11, 11') se poursuivant à son extrémité supérieure par une paroi annulaire radiale (12, 12') s'étendant vers l'axe principal (A) en définissant une ouverture centrale (121, 121'). Une paroi cintrée en arc de cercle (13, 13') entoure une partie de l'ouverture centrale (121, 121') en s'étendant axialement. La paroi en arc de cercle est placée sur la paroi annulaire radiale (12, 12') sur la face opposée à la paroi tubulaire (11, 11'). Cette paroi en arc de cercle (13, 13') porte deux saillies (131, 131') alignées définissant chacune un demi-axe de pivotement pour le levier.

La paroi tubulaire (11, 11') est configurée pour relier la bague de réglage (10, 11') à l'insert (20, 20') de sorte à les bloquer l'un par rapport à l'autre en translation axiale tout en permettant une rotation relative de l'un par rapport à l'autre autour de l'axe principal (A). Pour cela, la paroi tubulaire (11, 11') est dimensionnée pour recevoir la couronne (21, 21') de l'insert dans l'espace défini par sa face intérieure. Des moyens de retenue sont prévus sur la face intérieure de la paroi tubulaire. Ces moyens de retenue se présentent ici sous la forme d'un jonc (111, 111') qui vient s'encliqueter en dessous de l'arête inférieure de la couronne (21, 21') de l'insert.

Une nervure (112, 112') verticale et radiale, dirigée vers le centre de la bague de réglage, est placée sur la face intérieure de la paroi tubulaire (11, 11'). Cette nervure est configurée pour pénétrer dans l'un des quatre évidements (212, 212') de la couronne (21, 21') de l'insert (20, 20'). Le mouvement relatif de la bague de réglage (10, 10') par rapport à l'insert (20, 20') est limité par les deux surfaces de butée (212a, 212b, 212a', 212b') de l'évidement (212, 212') dans lequel se trouve la nervure.

Une ailette verticale et radiale (113, 113') et des reliefs, par exemple des nervures et/ou rainures (114, 114') verticales, sont placés sur la face extérieure de la paroi tubulaire (11, 11') et servent de moyens de préhension permettant à l'utilisateur de faire tourner la bague de réglage par rapport à l'insert.

Le levier (30) se compose essentiellement d'un anneau (31) se prolongeant par une gâchette (32). L'anneau est configuré pour pivoter sur la bague de réglage (10, 10') autour d'un axe de pivotement (B) perpendiculaire à l'axe principal (A). Pour cela, l'anneau est muni de deux ouvertures (311) servant chacune de palier, dans lesquelles pénètrent les deux saillies (131, 131') de la bague de réglage. Le levier est ainsi solidaire de la bague de réglage tout en pouvant pivoter par rapport à celle-ci. L'axe de pivotement (B) est fixe par rapport à la bague de réglage, de sorte qu'il reste toujours dans un même plan radial quelle que soit la position de rotation de la bague de réglage (10, 10') par rapport à insert et au récipient sous pression.

L'anneau est muni à son sommet d'une ouverture oblongue (312) constituant un passage pour la canule (23, 23') et le cas échéant l'embout de distribution (40).

Sur chaque bord longitudinal de l'ouverture oblongue (312) se trouve un suiveur de came (313). Ces deux suiveurs de came sont configurés d'une part pour suivre la surface de came (22, 22') lors d'une rotation relative de la bague de réglage (10 ,10') par rapport à l'insert (20, 20'), et d'autre part pour appuyer sur la surface de came quand un utilisateur appuie sur la gâchette (32). Ces suiveurs de came ont de préférence une forme triangulaire, avec la base du triangle située du côté de l'ouverture oblongue (312) et la pointe dirigée vers le bas, donc vers la surface de came.

Lors du conditionnement, une tête de distribution (1) selon l'invention est placée sur la tige (81) de la valve d'un récipient sous pression (80). Pour cela, la tige est introduite dans la canule (23, 23') et l'insert est fixé avec ses moyens de fixation (211, 211') sur le récipient sous pression, dans le cas présent sur le bord roulé de la coupelle. La couronne (21, 21') de l'insert est ainsi bloquée en translation axiale et en rotation par rapport à la coupelle de valve et plus généralement par rapport au récipient sous pression. La jupe (215') du deuxième mode de réalisation permet notamment de bien centrer la tête de distribution sur la valve en permettant une descente bien verticale. Cela évite que la tige de sortie (81) soit par mégarde basculée lors de la mise en place de la tête de distribution, au risque d'ouvrir la valve. Quand la tête de distribution est montée sur un récipient sous pression, le levier peut pivoter entre une position extrême haute et une position extrême basse. Dans la position extrême haute, l'extrémité de l'ouverture oblongue (312) opposée à l'axe de pivotement (B) bute contre la canule (23) ou l'embout de distribution (40). Dans la position extrême basse, le levier ne peut pas pivoter plus loin, par exemple du fait que la gâchette (32) du levier touche le boîtier du récipient sous pression ou est en appui contre une butée prévue à cet effet.

Le fonctionnement de la tête de distribution de l'invention est expliqué plus en détail ci-dessous.

Comme cela a été évoqué précédemment, la bague de réglage (10, 10'), et avec elle les suiveurs de came (313), peut tourner par rapport à l'insert (20, 20'), et par conséquent par rapport à la surface de came, entre une position ouverte et une position fermée. Cette rotation relative est limitée par la mise en butée de la nervure (112, 112') de la bague de réglage contre l'une des surfaces de butée (212a, 212b, 212a', 212b') de l'évidement (212, 212') dans lequel elle se trouve.

Les figures 5a et 5b montrent, avec le premier exemple de réalisation, le pivotement du levier (30) par rapport à la bague de réglage (10) quand celle-ci est tournée par rapport à l'insert (20), et la surface de came en particulier. Le deuxième exemple de réalisation fonctionne de la même manière. Avant la première utilisation, la tête de distribution est en principe en position fermée représentée à la figure 5a. Dans cette position fermée, la nervure (112) de la bague de réglage est en appui contre la surface de butée (212a) de l'encoche (212). Les suiveurs de came (313) du levier se trouvent en regard des premiers paliers (221) de la surface de came, autrement dit les plans les plus bas. Dans cette position, le levier est en position extrême basse, la gâchette en contact avec le boîtier du récipient sous pression (80) ou une butée prévue à cet effet. L'utilisateur ne peut pas appuyer sur la gâchette, et ne peut par conséquent pas actionner la valve. Par contre, rien ne l'empêche de soulever le levier jusqu'à la position extrême haute. Mais cela n'a aucun intérêt. Dans la position extrême basse, l'un des bords inclinés des suiveurs de came triangulaires se trouve de préférence en appui contre la surface d'arrêt amont (224) qui peut être, comme dans le présent exemple, incliné comme le bord correspondant du suiveur de came triangulaire. L'homme du métier comprend que ce contact incliné entre le bord incliné du suiveur de came (313) et la surface d'arrêt amont (224) n'est pas indispensable.

Partant de cette position fermée de la bague de réglage (10) et de la position extrême basse du levier (30), il est possible de tourner la bague de réglage (10) par rapport à l'insert (20). Dans ce cas, les suiveurs de cames (313), glissant chacun sur une des demi-surfaces de came, quittent le premier palier (221) et suivent la rampe (223) provoquant le pivotement du levier (30) en direction de la position extrême haute, jusqu'à ce que les suiveurs de cames arrivent sur le deuxième palier (222), plus haut que le premier. Dans cette position intermédiaire, la gâchette (32) est écartée du récipient sous pression (80) ou de la butée contre laquelle elle reposait en position extrême basse. Cette position intermédiaire ne correspond pas nécessairement à la position extrême haute ; il est donc généralement possible de soulever manuellement le levier de la position intermédiaire à la position extrême haute, même si cela n'a pas d'intérêt particulier. Par contre, si l'on appuie sur la gâchette en direction du récipient, le levier pivote autour de son axe de pivotement (B), les suiveurs de came (313) appuient sur les deuxièmes paliers (222) provoquant le déplacement vers le bas des surfaces de cames (22) et de la canule (23). Celle-ci, emmanchée sur la tige (81) de la valve, provoque le déplacement vers le bas de la tige et l'actionnement de la valve. Dès que l'utilisateur arrête d'appuyer sur le levier, la valve se referme, la tige (81) remonte, entraînant avec elle la canule (23) et la surface de came (22). Afin d'éviter que les suiveurs de came (313) ne glissent radialement hors des deuxièmes paliers (222) lorsque l'utilisateur actionne la gâchette suite à une déformation des suiveurs de came vers l'extérieur, il est possible d'élargir les deuxièmes paliers (222) en formant pour chacun une sorte de plate-forme débordant de la jupe (226) comme cela est bien visible avec le premier exemple de réalisation sur les figures 3a et 3c par exemple. Ces plates-formes ne sont cependant pas indispensables et peuvent être omises comme dans le deuxième exemple de réalisation.

Avant la première utilisation, les ponts (24) reliant la surface de came à la couronne montrent l'intégrité du produit. Lors du conditionnement, la tige (81) de la valve est introduite dans la canule et la couronne (21) est fixée au récipient. Tant que les ponts ne sont pas rompus, la canule n'est pas nécessairement en contact étroit avec la tige (81). Lors de la première utilisation, le fait d'appuyer sur la gâchette provoque une pression des suiveurs de came sur la surface de came et la rupture des ponts (24). Les languettes (25) coulissent dans les gorges de guidage (213) quand l'ensemble surface de came / canule est déplacé vers le bas pour ouvrir la valve ou vers le haut quand la valve se referme. Ces languettes et ces gorges de guidage garantissent que la surface de came reste sensiblement dans la même position angulaire que la couronne (21) fixée au récipient. Cette mesure permet de s'assurer que la rotation de la bague de réglage (10) n'entraîne pas la rotation de la surface de came (22), par exemple par poussée tangentielle des suiveurs de came (313) sur la rampe (223) ou les surfaces d'arrêt (224, 225).

Pour faciliter le montage de la tête de distribution et s'assurer que les suiveurs de came seront en face des premiers paliers quand la bague de réglage est en position fermée, on peut prévoir sur l'insert, de préférence à l'intérieur de celui-ci, un index de montage (26, 26').

Les exemples présentés ici montrent deux demi-surfaces de came ayant chacune deux paliers : un palier de position fermée (221) et un palier de position ouverte (222). Pour permettre une ouverture partielle de la valve, il serait envisageable de prévoir des paliers intermédiaires placés dans des plans radiaux situés entre les deux plans radiaux définis par le premier et le deuxième palier. Chaque palier est alors relié au suivant par une rampe inclinée. De même, on pourrait renoncer au moins au palier inférieur (221, 221'), voire au palier supérieur (222, 222'). Le seul fait de tenir entre les doigts et la paume de la main d'une part le récipient sous pression auquel est fixé l'insert, et d'autre part le levier fixé à la bague de réglage peut suffire à empêcher une rotation relative de la bague de réglage et de l'insert lors de l'utilisation. On peut aussi prévoir des moyens d'arrêt pour empêcher une rotation de la bague en direction de la position fermée lorsque la gâchette est actionnée.

Plutôt que de bloquer l'insert sur le récipient et de faire tourner la bague de réglage avec le levier, on peut bloquer la bague avec le levier et faire tourner la surface de came.

La figure 3a montre quatre évidements (212) répartis de façon symétrique sur la couronne (21). Un seul évidement dans la couronne de l'insert serait cependant suffisant. De même, le ou les évidements pourraient être placés dans la bague et la nervure dans l'insert. On pourrait également prévoir autant de nervures (112) que d'évidements (212).

Les figures montrent des têtes de distribution pour une valve de type à gros débit munie d'une tige de sortie (81) pouvant être basculée (tiltée) pour dégager de grands orifices de sortie. La tête de distribution est conçue de telle sorte que cette valve n'est pas basculée, mais déplacée axialement. On pourrait utiliser de la même manière une tête de distribution semblable pour actionner une valve traditionnelle de type mâle avec la tige conçue pour être déplacée uniquement axialement. En modifiant légèrement l'insert, notamment en le munissant d'une tige de sortie dirigée vers le bas, on pourrait utiliser la tête de distribution de l'invention pour une valve de type femelle.

Liste des références :
- 1: Tête de distribution
- 10, 10': Bague de réglage

- 11, 11': Paroi tubulaire

- 111, 111': Moyens de retenue / Jonc
- 112, 112': Nervure
- 113, 113': Ailette de préhension
- 114, 114': Relief / Rainures verticales

- 12, 12': Paroi annulaire

- 121, 121': Ouverture centrale
- 13, 13': Paroi incurvée

- 131, 131': Saillie / demi-axes de pivotement du levier

- 20, 20': Insert

- 21, 21': Couronne

- 211, 211': Moyens de fixation / Jonc
- 212, 212': Évidements

- 212a/212b: Surfaces de butée
- 212a'/212b': Surfaces de butée

- 213, 213': Gorges de guidage
- 214': Paroi extérieure
- 215': Jupe intérieure
- 216': Paroi de liaison horizontale
- 217': Paroi de liaison verticale

- 22, 22': Surface de came

- 221, 221': 1^{er} palier horizontal
- 222, 222': 2^{ème} palier horizontal
- 223, 223': Rampe
- 224, 224': 1^{ère} surface d'arrêt
- 225, 225': 2^{ème} surface d'arrêt
- 226, 226': Jupe

- 227': pattes d'extension

- 23, 23': Canule

- 231, 231': Moyens d'attache / Pas de vis

- 24, 24': Ponts
- 25, 25': Languettes

- 251, 251': Renforts de languette

- 26, 26': Index de montage

- 30: Levier

- 31: Anneau

- 311: Ouvertures / Paliers de l'axe de pivotement
- 312: Ouverture oblongue
- 313: Suiveurs de came

- 32: Gâchette

- 40: Embout de distribution

- 41: Capuchon

- 80: Récipient sous pression

- 81: Tige de sortie
- 82: Coupelle

- A: Axe de symétrie principal
- B: Axe de pivotement du levier

## Revendications

1. Tête de distribution (1) du type à gâchette pour actionner une tige (81) d'une valve d'un récipient sous pression (80), comprenant :
• un insert (20, 20') muni
- d'une surface de came (22, 22'), et
- de moyens de coopération (23, 23') pour coopérer avec la tige (81) de la valve du récipient pour actionner la valve quand la surface de came (22, 22') est déplacée en direction du récipient sous pression (80),
• une bague (10, 10') sur laquelle est articulé
• un levier (30) de sorte que le levier peut pivoter par rapport à ladite bague (10, 10') autour d'un axe de pivotement (B), le levier (30) étant muni
- d'une gâchette (32), et
- d'au moins un suiveur de came (313) configuré pour suivre la surface de came (22, 22'),
la tête de distribution étant configurée pour permettre une rotation relative du levier (30) par rapport à la surface de came (22, 22') autour d'un axe principal (A) entre une position fermée dans laquelle le ou les suiveurs de came (313) ne peuvent pas déplacer la surface de came (22, 22') vers le récipient pour actionner la valve, et une position ouverte dans laquelle le ou les suiveurs de came (313) peuvent appuyer sur la surface de came (22, 22') et la déplacer vers le récipient en actionnant la valve,
la bague étant une bague de réglage (10, 10') qui est configurée pour tourner par rapport au récipient (80) et à l'insert (20, 20') autour de l'axe principal (A) pour amener le levier (30) et le ou les suiveurs de came (313) en position ouverte ou fermée,
**caractérisée en ce que**
- l'insert (20, 20') est configuré pour être bloqué en rotation par rapport au récipient (80) et à la tige (81) de la valve,
- la surface de came a au moins une rampe (223, 223') inclinée par rapport à un plan radial perpendiculaire à l'axe principal (A) de sorte à relier deux points décalés angulairement et situés dans deux plans décalés axialement par rapport à l'axe principal (A).

2. Tête de distribution (1) selon la revendication 1, **caractérisée en ce que** l'axe de pivotement (B) du levier est fixe sur la bague (10, 10')

3. Tête de distribution (1) selon la revendication 1 ou 2, **caractérisée en ce que** la tête de distribution est munie de moyens d'inviolabilité configurés pour montrer que la tête de distribution n'a encore jamais servi.

4. Tête de distribution (1) selon la revendication 1, 2 ou 3, **caractérisée en ce que** l'insert est muni
• d'une couronne (21, 21') munie de moyens de fixation (211, 211') pour la fixer sur le récipient sous pression (80),
• de la surface de came (22, 22') et
• d'une canule (23, 23') configurée pour s'emmancher sur la tige (81) du récipient sous pression, la surface de came (22, 22') entourant la canule à proximité de l'une de ses extrémités, l'autre extrémité de la canule constituant une ouverture de sortie pour le produit.

5. Tête de distribution (1) selon la revendication 4, **caractérisée en ce que** la couronne (21, 21') comprend au moins une gorge de guidage (213, 213') axiale, et la surface de came (22, 22') est munie d'au moins une languette (25, 25') s'étendant radialement en s'écartant de la couronne, la ou les languettes (25, 25') étant configurées chacune pour pénétrer et coulisser dans la ou l'une des gorges de guidage (213, 213').

6. Tête de distribution (1) selon la revendication 5 associée à la revendication 3, **caractérisée en ce que** les moyens d'inviolabilité sont constitués par au moins un pont (24, 24') qui est rompu lors de la première utilisation.

7. Tête de distribution (1) selon la revendication 6, **caractérisée en ce que** la surface de came (22, 22') est reliée à la couronne (21, 21') par le ou les ponts (24, 24') qui sont chacun situés entre l'extrémité d'une des languettes (25, 25') et le fond d'une des gorges de guidage (213, 213') de sorte que lorsque le ou les ponts (24, 24') sont rompus, la ou les languettes peuvent coulisser dans la ou les gorges de guidage.

8. Tête de distribution (1) selon l'une des revendications précédentes, **caractérisée en ce que** la surface de came (22, 22') est constituée de deux demi-surfaces de came identiques disposées de façon symétrique par rapport à l'axe principal (A), et le levier est muni de deux suiveurs de came (313, 313').

9. Tête de distribution (1) selon l'une des revendications précédentes, **caractérisée en ce que** la surface de came (22, 22') ou chaque demi-surface de came est munie de deux paliers (221, 222, 221', 222') s'étendant radialement dans deux plans décalés axialement, les deux paliers étant reliés par une rampe (223, 223').

10. Tête de distribution (1) selon l'une des revendications précédentes, **caractérisée en ce que** la surface de came ou chaque demi-surface de came est configurée pour faire pivoter le levier (30) en écartant la gâchette du récipient sous pression lors du passage de la position fermée à la position ouverte par glissement du ou des suiveurs de came (313) sur la surface de came ou les demi-surfaces de came.

11. Tête de distribution (1) selon l'une des revendications précédentes, **caractérisée en ce que** l'insert (20, 20') est muni, de préférence dans sa couronne (21, 21'), d'au moins un évidement (212, 212') ouvert radialement vers l'extérieur et doté de deux surfaces de butée (212a, 212b, 212a', 212b'), et la bague de réglage (10, 10') est munie d'une nervure (112, 112') s'étendant radialement vers l'intérieur, la nervure étant configurée pour pénétrer dans l'évidement, et les surfaces de butée étant configurées pour limiter la rotation de la bague de réglage (10, 10') par rapport à l'insert (20, 20') en bloquant le mouvement de la nervure dans l'évidement entre deux positions extrêmes.

12. Tête de distribution (1) selon l'une des revendications précédentes, **caractérisée en ce que** la bague de réglage est munie sur sa face extérieure de moyens de préhension, de préférence d'une ailette (113, 113') s'étendant radialement vers l'extérieur ou de reliefs (114, 114').

13. Tête de distribution (1) selon l'une des revendications précédentes associée à la revendication 4, **caractérisée en ce que** la couronne (21, 21') de l'insert est configurée pour prendre place à l'intérieur de la bague de réglage (10, 10'), des moyens de retenue (111, 111') étant prévus pour empêcher un mouvement relatif de la couronne et de la bague de réglage en direction axiale tout en permettant un mouvement relatif de rotation autour de l'axe principal (A).

14. Tête de distribution (1) selon l'une des revendications précédentes, **caractérisée en ce que** la bague de réglage (10, 10') est munie d'une paroi tubulaire (11, 11') fermée à l'une de ses extrémités par une paroi annulaire (12, 12') formant une ouverture centrale (121, 121'), et d'une paroi incurvée (13, 13') s'étendant axialement, laquelle paroi incurvée est placée sur la surface annulaire à l'opposé de la paroi tubulaire en entourant partiellement l'ouverture centrale, l'axe de rotation (B) du levier passant par ladite paroi incurvée.

15. Tête de distribution (1) selon l'une des revendications précédentes, **caractérisée en ce que** l'axe de rotation (B) du levier est constitué d'une part de deux demi-axes (131, 131') et d'autre part de deux paliers (311), les demi-axes (131, 131') étant placés soit sur la bague de réglage (10, 10'), notamment sur la paroi incurvée, soit sur le levier (30), et les deux paliers (311) étant placés sur l'autre de ces deux pièces (30, 10, 10').

16. Tête de distribution (1) selon l'une des revendications précédentes, **caractérisée en ce que** l'insert est muni de moyens d'attache pour attacher un embout de distribution (40), les moyens d'attache étant de préférence constitués d'un pas de vis et/ou les moyens d'attache étant de préférence situés sur la canule (23, 23').

17. Tête de distribution (1) selon l'une des revendications précédentes, **caractérisée en ce que** le levier (30) est muni d'une ouverture oblongue (312) à travers laquelle passe une partie de l'insert, notamment la canule, et/ou un embout de distribution (40) attaché à l'insert.

## Patentansprüche

1. Ausgabekopf (1) vom Typ mit Auslöser zum Betätigen eines Schafts (81) eines Ventils eines Druckbehälters (80), umfassend:
• ein Einsatzteil (20, 20') mit
- einer Nockenfläche (22, 22'), und
- Eingriffsmitteln (23, 23') zum Zusammenwirken mit dem Schaft (81) des Ventils des Behälters, um das Ventil zu betätigen, wenn die Nockenfläche (22, 22') in Richtung des Druckbehälters (80) bewegt wird,
• einen Ring (10, 10'), an dem
• ein Hebel (30) so angelenkt ist, dass der Hebel in Bezug auf den Ring (10, 10') um eine Schwenkachse (B) schwenken kann, wobei der Hebel (30) versehen ist mit
- einem Auslöser (32) und
- mit mindestens einer Nocke (313), die so gestalte ist, dass sie der Nockenfläche (22, 22') folgen kann,
wobei der Abgabekopf so gestaltet ist, dass er eine relative Drehung des Hebels (30) in Bezug auf die Nockenfläche (22, 22') um eine Hauptachse (A) zwischen einer geschlossenen Position, in der die Nocke oder die Nocken (313) die Nockenfläche (22, 22') nicht zum Behälter hin bewegen können, um das Ventil zu betätigen, und einer offenen Position, in der die Nocke oder die Nocken (313) auf die Nockenfläche (22, 22') drücken und sie zum Behälter hin bewegen können, um das Ventil zu betätigen,
wobei der Ring ein Einstellring (10, 10') ist, der so gestaltet ist, dass er sich relativ zu dem Behälter (80) und dem Einsatzteil (20, 20') um die Hauptachse (A) drehen kann, um den Hebel (30) und die Nocke oder die Nocken (313) in die offene oder geschlossene Position zu bringen,
**dadurch gekennzeichnet, dass**
- das Einsatzteil (20, 20') so gestaltet ist, dass es in Bezug auf den Behälter (80) und den Schaft (81) des Ventils in seine Drehung blockiert ist,
- die Nockenfläche mindestens eine Rampe (223, 223') aufweist, die in Bezug auf eine radiale Ebene senkrecht zur Hauptachse (A) geneigt ist, so dass sie zwei winkelmäßig versetzte Punkte verbindet, die in zwei Ebenen liegen, die in Bezug auf die Hauptachse (A) axial versetzt sind.

2. Ausgabekopf (1) nach Anspruch 1, **dadurch gekennzeichnet, dass** die Drehachse (B) des Hebels am Ring (10, 10') befestigt ist.

3. Ausgabekopf (1) nach Anspruch 1 oder 2, **dadurch gekennzeichnet, dass** der Ausgabekopf mit Originalitätssicherungsmitteln versehen ist, die so gestaltet sind, dass sie zeigen, dass der Ausgabekopf nie benutzt worden ist.

4. Ausgabekopf (1) nach Anspruch 1, 2 oder 3, **dadurch gekennzeichnet, dass** das Einsatzteil versehen ist mit
• einer Krone (21, 21'), die mit Befestigungsmitteln (211, 211') versehen ist, um sie auf dem Druckbehälter (80) zu befestigen,
• der Nockenfläche (22, 22') und
• einer Kanüle (23, 23'), die so gestaltet ist, dass sie auf den Schaft (81) des Druckbehälters aufgesetzt werden kann, wobei die Nockenfläche (22, 22') die Kanüle in der Nähe eines ihrer Enden umgibt und das andere Ende der Kanüle eine Austrittsöffnung für das Produkt bildet.

5. Ausgabekopf (1) nach Anspruch 4, **dadurch gekennzeichnet, dass** die Krone (21, 21') mindestens eine axiale Führungsnut (213, 213') aufweist und die Nockenfläche (22, 22') mit mindestens einer sich radial von der Krone weg erstreckenden Zunge (25, 25') versehen ist, wobei die Zunge oder die Zungen (25, 25') jeweils so ausgebildet sind, dass sie in die oder eine der Führungsnuten (213, 213') eindringen und darin gleiten können.

6. Ausgabekopf (1) nach Anspruch 5 in Verbindung mit Anspruch 3, **dadurch gekennzeichnet, dass** die Originalitätssicherungsmittel durch mindestens eine Brücke (24, 24') gebildet sind, die bei der ersten Benutzung durchbrochen wird.

7. Ausgabekopf (1) nach Anspruch 6, **dadurch gekennzeichnet, dass** die Nockenfläche (22, 22') mit der Krone (21, 21') durch die Brücke oder die Brücken (24, 24') verbunden ist, die jeweils zwischen dem Ende einer der Zungen (25, 25') und dem Grund einer der Führungsnuten (213, 213') angeordnet sind, so dass, wenn die Brücke oder die Brücken (24, 24') gebrochen sind, die Zunge oder die Zungen in der oder den Führungsnuten gleiten können.

8. Ausgabekopf (1) nach einem der vorhergehenden Ansprüche, **dadurch gekennzeichnet, dass** die Nockenfläche (22, 22') aus zwei identischen Nockenhalbflächen besteht, die symmetrisch zur Hauptachse (A) angeordnet sind, und dass der Hebel mit zwei Nocken (313, 313') versehen ist.

9. Ausgabekopf (1) nach einem der vorhergehenden Ansprüche, **dadurch gekennzeichnet, dass** die Nockenfläche (22, 22') oder jede Nockenhalbfläche mit zwei radial in zwei axial versetzten Ebenen verlaufenden Stufen (221, 222, 221', 222') versehen ist, wobei die beiden Stufen durch eine Rampe (223, 223') verbunden sind.

10. Ausgabekopf (1) nach einem der vorhergehenden Ansprüche, **dadurch gekennzeichnet, dass** die Nockenfläche oder jede Nockenhalbfläche so gestaltet ist, um den Hebel (30) zum Schwenken zu veranlassen, wobei der Auslöser während des Übergangs von der geschlossenen Position in die offene Position durch Gleiten des oder der Nockenstößel (313) auf der Nockenfläche oder den Nockenhalbflächen von dem Druckbehälter wegbewegt wird.

11. Ausgabekopf (1) nach einem der vorhergehenden Ansprüche, **dadurch gekennzeichnet, dass** das Einsatzteil (20, 20'), vorzugsweise in seiner Krone (21, 21'), mit mindestens einer radial nach außen offenen Aussparung (212, 212') versehen ist, die mit zwei Anlageflächen (212a, 212b, 212a', 212b') versehen ist, und der Einstellring (10, 10') mit einer Rippe (112, 112') versehen ist, die sich radial nach innen erstreckt, wobei die Rippe so gestaltet ist, dass sie in die Aussparung eindringt, und wobei die Anschlagflächen so gestaltet sind, um die Drehung des Einstellrings (10, 10') in Bezug auf das Einsatzteil (20, 20') zu begrenzen und so die Bewegung der Rippe in der Aussparung zwischen zwei Extrempositionen zu blockieren.

12. Ausgabekopf (1) nach einem der vorhergehenden Ansprüche, **dadurch gekennzeichnet, dass** der Einstellring an seiner Außenseite mit Greifmitteln, vorzugsweise mit einer sich radial nach außen erstreckenden Rippe (113, 113') oder mit Prägungen (114, 114') versehen ist.

13. Ausgabekopf (1) nach einem der vorhergehenden Ansprüche in Verbindung mit Anspruch 4, **dadurch gekennzeichnet, dass** die Krone (21, 21') des Einsatzteils so gestaltet ist, dass sie im Inneren des Einstellrings (10, 10') angeordnet ist, wobei Haltemittel (111, 111') vorgesehen sind, um eine Relativbewegung der Krone und des Einstellrings in axialer Richtung zu verhindern, aber eine relative Drehbewegung um die Hauptachse (A) zuzulassen.

14. Ausgabekopf (1) nach einem der vorhergehenden Ansprüche, **dadurch gekennzeichnet, dass** der Einstellring (10, 10') mit einer rohrförmigen Wand (11, 11'), die an einem ihrer Enden durch eine ringförmige Wand (12, 12') verschlossen ist, die eine zentrale Öffnung (121, 121') bildet, und mit einer sich axial erstreckenden gekrümmten Wand (13, 13') versehen ist, wobei die gekrümmte Wand auf der ringförmigen Fläche entgegengesetzt zu der röhrenförmigen Wand angeordnet ist und somit die zentrale Öffnung teilweise umgibt, wobei die Drehachse (B) des Hebels durch die gekrümmte Wand verläuft.

15. Ausgabekopf (1) nach einem der vorhergehenden Ansprüche, **dadurch gekennzeichnet, dass** die Drehachse (B) des Hebels einerseits aus zwei Halbachsen (131, 131') und andererseits aus zwei Lagern (311) besteht, wobei die Halbachsen (131, 131') entweder auf dem Einstellring (10, 10'), insbesondere auf der gekrümmten Wand, oder auf dem Hebel (30) angeordnet sind, und wobei die beiden Lager (311) auf dem anderen dieser beiden Teile (30, 10, 10') angeordnet sind.

16. Ausgabekopf (1) nach einem der vorhergehenden Ansprüche, **dadurch gekennzeichnet, dass** das Einsatzteil mit Befestigungsmitteln zur Befestigung eines Abgabeendstücks (40) versehen ist, wobei die Befestigungsmittel vorzugsweise durch ein Gewinde gebildet sind und/oder die Befestigungsmittel vorzugsweise an der Kanüle (23, 23') angeordnet sind.

17. Ausgabekopf (1) nach einem der vorhergehenden Ansprüche, **dadurch gekennzeichnet, dass** der Hebel (30) mit einer länglichen Öffnung (312) versehen ist, durch die ein Teil des Einsatzteils, insbesondere die Kanüle, und/oder ein am Einsatzteil befestigtes Abgabeendstück (40) hindurchgeführt wird.

## Claims

1. Trigger-type dispensing head (1) for actuating a stem (81) of a valve of a pressurized container (80), comprising:
• an insert (20, 20') provided with
- a cam surface (22, 22'), and
- cooperating means (23, 23') for cooperating with the stem (81) of the valve of the container to actuate the valve when the cam surface (22, 22') is moved towards the pressurized container (80),
• a ring (10, 10') on which is articulated
• a lever (30) so that the lever can pivot relative to said ring (10, 10') about a pivot axis (B), the lever (30) being provided with
- a trigger (32), and
- at least one cam follower (313) configured to follow the cam surface (22, 22'),
the dispensing head being configured to allow relative rotation of the lever (30) with respect to the cam surface (22, 22') about a main axis (A) between a closed position in which the cam follower or followers (313) cannot move the cam surface (22, 22') towards the container to actuate the valve, and an open position in which the cam follower or followers (313) can press on the cam surface (22, 22') and move it towards the container, thus actuating the valve, the ring being an adjustment ring (10, 10') which is configured to rotate relative to the container (80) and to the insert (20, 20') about the main axis (A) to bring the lever (30) and the cam follower or followers (313) into the open or closed position,
**characterized in that**
- the insert (20, 20') is configured to be blocked in rotation relative to the container (80) and to the stem (81) of the valve,
- the cam surface has at least one ramp (223, 223') inclined relative to a radial plane perpendicular to the main axis (A) so as to connect two points offset angularly and located in two planes offset axially relative to the main axis (A).

2. Dispensing head (1) according to claim 1, **characterized in that** the pivot axis (B) of the lever is fixed on the ring (10, 10').

3. Dispensing head (1) according to claim 1 or 2, **characterized in that** the dispensing head is provided with tamper-evident means configured to show that the dispensing head has never been used.

4. Dispensing head (1) according to claim 1, 2 or 3, **characterized in that** the insert is provided with
• a crown (21, 21') provided with fixing means (211, 211') for fixing it on the pressurized container (80),
• the cam surface (22, 22') and
• a cannula (23, 23') configured to be fitted onto the stem (81) of the pressurized container, the cam surface (22, 22') surrounding the cannula close to one of its ends, the other end of the cannula constituting an outlet opening for the product.

5. Dispensing head (1) according to claim 4, **characterized in that** the crown (21, 21') comprises at least one axial guide groove (213, 213'), and the cam surface (22, 22') is provided with at least one tongue (25, 25') extending radially away from the crown, the tongue or tongues (25, 25') each being configured to penetrate and slide in the or one of the guide grooves (213, 213').

6. Dispensing head (1) according to claim 5 combined with claim 3, **characterized in that** the tamper-evident means are constituted by at least one bridge (24, 24') which is broken at the time of the first use.

7. Dispensing head (1) according to claim 6, **characterized in that** the cam surface (22, 22') is connected to the crown (21, 21') by the bridge or bridges (24, 24') which are each located between the end of one of the tongues (25, 25') and the bottom of one of the guide grooves (213, 213') so that when the bridge or bridges (24, 24') are broken, the tongue or tongues can slide in the guide groove or grooves.

8. Dispensing head (1) according to one of the preceding claims, **characterized in that** the cam surface (22, 22') is constituted by two identical cam half-surfaces arranged symmetrically relative to the main axis (A), and the lever is provided with two cam followers (313, 313').

9. Dispensing head (1) according to one of the preceding claims, **characterized in that** the cam surface (22, 22') or each cam half-surface is provided with two landings (221, 222, 221', 222') extending radially in two axially offset planes, the two landings being connected by a ramp (223, 223').

10. Dispensing head (1) according to one of the preceding claims, **characterized in that** the cam surface or each cam half-surface is configured to cause the lever (30) to pivot, moving the trigger away from the pressurized container during the passage from the closed position to the open position by sliding of the cam follower or followers (313) on the cam surface or the cam half-surfaces.

11. Dispensing head (1) according to one of the preceding claims, **characterized in that** the insert (20, 20') is provided, preferably in its crown (21, 21'), with at least one recess (212, 212') open radially towards the outside and provided with two abutment surfaces (212a, 212b, 212a', 212b'), and the adjustment ring (10, 10') is provided with a rib (112, 112') extending radially towards the inside, the rib being configured to penetrate into the recess, and the abutment surfaces being configured to limit the rotation of the adjustment ring (10, 10') relative to the insert (20, 20'), thus blocking the movement of the rib in the recess between two extreme positions.

12. Dispensing head (1) according to one of the preceding claims, **characterized in that** the adjustment ring is provided on its outer face with gripping means, preferably with a fin (113, 113') extending radially towards the outside or with reliefs (114, 114').

13. Dispensing head (1) according to one of the preceding claims associated with claim 4, **characterized in that** the crown (21, 21') of the insert is configured to take place inside the adjustment ring (10, 10'), retaining means (111, 111') being provided to prevent a relative movement of the crown and of the adjustment ring in the axial direction while allowing a relative rotational movement about the main axis (A).

14. Dispensing head (1) according to one of the preceding claims, **characterized in that** the adjustment ring (10, 10') is provided with a tubular wall (11, 11') closed at one of its ends by an annular wall (12, 12') forming a central opening (121, 121'), and with a curved wall (13, 13') extending axially, which curved wall is placed on the annular surface opposite from the tubular wall, partially surrounding the central opening, the rotation axis (B) of the lever passing through said curved wall.

15. Dispensing head (1) according to one of the preceding claims, **characterized in that** the rotation axis (B) of the lever is constituted by, on the one hand, two half-axles (131, 131'), and on the other hand, two bearings (311), the half-axles (131, 131') being placed either on the adjustment ring (10, 10'), in particular on the curved wall, or on the lever (30), and the two bearings (311) being placed on the other of these two parts (30, 10, 10').

16. Dispensing head (1) according to one of the preceding claims, **characterized in that** the insert is provided with attachment means for attaching a dispensing endpiece (40), the attachment means preferably being constituted by a threading and/or the attachment means preferably being located on the cannula (23, 23').

17. Dispensing head (1) according to one of the preceding claims, **characterized in that** the lever (30) is provided with an oblong opening (312) through which passes a portion of the insert, in particular the cannula, and/or a dispensing endpiece (40) attached to the insert.
